# EUROPÄISCHE PATENTSCHRIFT

(11) **EP 1 526 422 B1**
(45) Veröffentlichungstag und Bekanntmachung des Hinweises auf die Patenterteilung: **14.02.2007**
(21) Anmeldenummer: 03292637.0
(22) Anmeldetag: 22.10.2003
(51) Int. Cl.: G05G 1/08

(54) **Versenkbare Drehgriffvorrichtung einer Schalt-oder Stelleinrichtung insbesondere eines Haushaltsgeräts**
Retractable rotating knob of a switch or positioning device, especially of a household appliance
Bouton tournant rétractable d'un dispositif de commutation ou de positionnement, en particulier d'un appareil éléctromenager

(43) Veröffentlichungstag der Anmeldung: 27.04.2005
(73) Patentinhaber: Lisi Automotive Rapid, 95650 Puiseux Pontoise (FR)
(72) Erfinder: Trost, Georg, 97638 Mellrichstadt (DE)
(74) Vertreter: Berger, Helmut

(56) Entgegenhaltungen:
- EP-A- 0 671 681
- DE-A- 19 930 057
- GB-A- 2 236 380
- US-A- 5 384 442

## Beschreibung

Die vorliegende Erfindung betrifft eine versenkbare Drehgriffvorrichtung einer Schalt-oder Stelleinrichtung insbesondere eines Haushaltsgeräts, mit einem in verschiedenen Winkelstellungen einstellbaren Drehknopf, der axial zwischen einer äusseren vor einer Aussenfläche des Geräts befindlichen Drehwinkelverstell-stellung und einer in dieser Fläche versenkten Stellung bewegbar ist, einer zweiteilig ausgeführten, drehfest mit dem Drehknopf verbundenen Drehachse mit einem inneren axial feststehenden Achsenorgan und einem äusseren auf diesem mit Hilfe einer Kulissenführung axial verschiebbaren hülsenförmigen Achsenorgan und einer zwischen den zwei Achsenorganen angeordneten Druckfeder zur Rückstellung des Drehknopfes in seine äussere nicht versenkte Stellung, wobei die Kulissenführung eine auf der Aussenfläche des inneren Achsenorgans vorgesehene Führungbahn besitzt, auf der ein mit dem äusseren Achsenorgan axial fest verbundener Körper geführt ist, sodass nach einer Winkeleinstellung des Drehknopfes in seiner äusseren Stellung dieser Knopf durch eine axial gerichtete, auf ihn ausgeübte erste Druckkraft in die Aussenfläche versenkbar ist und in seiner versenkten Stellung darin verriegelbar ist, und durch einen zweiten axial gerichteten Druck der Druckknopf wieder freigebbar ist, sodaß er unter Wirkung der Rückstellfeder in seiner äusseren Stellung zurückkehren kann.

Drehgriffvorrichtungen der vorgenannten Art sind bereits bekannt. Diese bekannten Vorrichtungen weisen jedoch den Nachteil auf, daß das in der Führungsbahn, die als Nute ausgebildet ist, geführte Organ als zusätzliches separates Teil ausgeführt ist, das in das äussere hülsenförmige Achsenteil quer zu dessen Längsachse verschiebbar eingesezt werden muß, was den Aufbau und die Montage der Vorrichtung verkompliziert.

Dokument EP 0671681 zeigt eine nach dem Oberbegriff des Anspruchs 1 versenkbare Drehgriffvorrichtung. Dokument DE 19930057 zeigt auch eine versenkbare Drehgriffvorrichtung.

Der Erfindung liegt die Aufgabe zugrunde, eine versenkbare Drehgriffvorrichtung der vorgenannten Art zu schaffen, die die Mängel der bekannten Vorrichtung nicht mehr besitzt.

Die Lösung dieser Aufgabe wird durch den Gegenstand des kennzeichnenden Teils von Anspruch 1 gelöst.

Weitere Merkmale der Erfindung werden in Unteransprüchen dargelegt.

Im Folgenden wird die Erfindung im einzelnen beschrieben, unter Bezugnahme auf die beigefügten Abbildungen, die lediglich als Ausführungsbeispiele dienen und auf denen:
- Die Figur 1 ist eine perspektivische Ansicht einer erfindungsgemässen versenkbaren Drehgriffvorrichtung ;
- Die Figuren 2 und 3 zeigen die erfindungsgemässe Drehgriffvorrichtung in einer Seitenansicht in ihren zwei Stellungen in der Bedienungsblende eines Haushaltsgeräts ;
- Die Figur 4 ist eine Ansicht in Richtung des Pfeils IV der Figur 3 ;
- Die Figur 5 ist eine Seitenansicht des äusseren hülsenförmigen Achsenorgans der erfindungsgemässen Drehgriffvorrichtung ;
- Die Figur 6 ist eine Ansicht in Richtung des Pfeils VI der Figur 5 ;
- Die Figur 7 ist eine Schnittansicht gemäß der Linie VII-VII der Figur 6 ;
- Die Figuren 8 und 9 sind Ansichten in Richtung der Pfeile VIII bzw. IX der Figur 6 ;
- Die Figur 10 ist eine Seitenansicht des inneren Achsenorgans 6 der erfindungsgemässen Drehgriffvorrichtung ;
- Die Figur 11 ist eine Ansicht in Richtung des Pfeils XI der Figur 10 ;
- Die Figur 12 ist eine Schnittansicht entlang der Linie XII-XII der Figur 11 ;
- Die Figuren 13 und 14 sind Ansichten in Richtung der Pfeile XIII bzw. XIV der Figur 11 ;
- Die Figur 15 ist eine Schnittansicht entlang der Linie XV-XV der Figur 11 ;
- Die Figur 16 ist eine Seitenansicht des inneren Achsenorgans einer zweiten Ausführungsform der erfindungsgemässen Drehgriffvorrichtung ;
- Die Figur 17 ist eine Ansicht in Richtung des Pfeils XVII der Figur 16 ;
- Die Figur 18 ist eine Schnittansicht gemäß der Linie XVIII-XVIII der Figur 17 ;
- Die Figuren 19 und 20 sind Ansichten entsprechend der Pfeile XIX bzw. XX der Figur 17;
- Die Figur 21 ist eine Schnittansicht gemäß der Linie XXI-XXI der Figur 17 ;
- Die Figur 22 ist eine Seitenansicht des äusseren Achsenorgans 5 der zweiten Ausführungsform der erfindungsgemässen Drehgriffvorrichtung ;
- Die Figur 23 ist eine Ansicht in Richtung des Pfeils XXIII der Figur 22 ;
- Die Figur 24 ist eine Schnittansicht gemäß der Linie XXIV-XXIV der Figur 23 ;
- Die Figuren 25 und 26 sind Ansichten in Richtung der Pfeile XXV bzw. XXVI der Figur 23 ;
- Die Figur 27 zeigt die Achse der Drehgriffvorrichtung der zweiten Ausführungsform in ihrer äusseren Stellung des Drehknopfes entsprechenden Figuration ;
- Die Figur 28 ist eine Schnittansicht gemäß der Linie XXVIII-XXVIII der Figur 27, und
- Die Figur 29 entspricht der Figur 27 und zeigt jedoch die Achse in ihrer der inneren Stellung des Drehknopfes entsprechenden Stellung.

Die Figur 1 zeigt die erfindungsgemässe versenkbare Drehgriffvorrichtung für eine Schalt- oder Stelleinrichtung eines eine Bedienungsblend aufweisenden Haushaltsgeräts in einer perspektivischen Ansicht. Diese Vorrichtung, die die Bezugszahl 1 trägt, besitzt im wesentlichen einen Drehknopf 2, der auf ein Ende 3 einer drehbaren Achse 4 drehfest aufgesetzt ist. Die Achse 4 ist zweiteilig ausgeführt und besitzt einen äusseren Achsenkörper 5, der den Knopf 2 trägt und einen inneren Achsenkörper 6, auf dem der äussere hülsenförmige Achsenkörper 5 axial verschiebbar ist, ohne sich jedoch auf diesen Körper 6 drehen zu können. Die drehfeste Verbindung der zwei Achsenkörper 5 und 6 wird dadurch erreicht, daß die Querschnitte der zwei Körper unrund aufgeführt sind. Gemäß der Figur 1 besitzen die zwei Körper einen um wesentlichen kreisförmigen Querschnitt, der in einem Bereich abgeflacht ist, sodaß auf den Körpern 5 und 6 eine ebene Fläche 13 bzw. 14 entsteht.

Wie die Figur 2 zeigt, wird die erfindungsgemässe Griffvorrichtung in die mit 8 bezeichnete Bedienungsblende eines nicht näher dargestellten Haushaltsgeräts eingesetzt. In der auf der Figur 2 gezeigten Stellung steht der Bedienungsknopf 2 nach aussen über die Blende 8 vor, sodass er von Hand gedreht werden kann. Der infolgedessen drehbare Knopf 2 durchdringt die Blende 8, die zu diesem Zweck einen entsprechenden kreisförmigen Durchbruch 9 besitzt. In dieser von aussen betätigbaren Stellung des Knopfes 2 und damit der Griffvorrichtung 1, steht der innere Achsenkörper 6 maximal über die innere Stirnfläche 11 des äusseren Achsenkörpers 5 axial nach innen vor. Zu beachten ist, daß der innere Achsenkörper 6 stets mit seiner inneren Stirnfläche 12 an einer feststehenden mit 13 bezeichneten Anlagefläche der Stelleinrichtung anliegt. Die Figur 3 zeigt die erfindungsgemässe Vorrichtung 1 in ihrer in die Bedienungsblende 8 versenkten Stellung, bei der der Drehknopf 2 praktisch mit der Aussenfläche der Blende fluchtet und infolgedessen nicht mehr von Hand verdreht werden kann. In dieser Stellung steht das innere Achsenorgan 6 nur noch um einen geringen Betrag aus dem äusseren Achsenorgan axial vor, stets unter Anlage mit seiner Stirnfläche 12 an der gerätefesten Abstützfläche 13.

Die versenkbare Drehgriffvorrichtung 1 ist in ihrer auf der Figur 3 gezeigten versenkten Stellung verriegelbar. Sie kann entriegelt werden durch ein leichtes weiteres Eindrücken des Knopfes 2. Diese Funktionsweise der Vorrichtung 1 wird durch einen Kulissenführungsmechanismus ermöglicht, der im folgenden beschrieben wird und die axiale Gleitbewegung des äusseren Achsenorgans 5 auf dem inneren Achsenorgan 6 zwischen den zwei auf den Figuren 2 und 3 gezeigten Entstellungen des Knopfes 2 erlaubt.

Zur Bildung des Kulissenführungsmechanismus besitzt das äussere Achsenorgan 5 einen sich axial erstreckenden Arm 16, der radial und seitlich, d.h. im wesentlichen tangential federnd in einem Fenster 18 in der Wand der hülsenförmigen Organs 5 auslenkbar ist. Das Fenster 18 ist axial in der Mitte der ebenen Fläche 13 vorgesehen und der Arm 16 erstreckt sich mittig in dem Fenster. Bei der auf den Figuren 1 bis 14 dargestellten ersten Ausführungsform befindet sich die Wurzel 17 des Armes in der Nähe des äusseren Endes des Achsenkörpers 5 und das freie Ende 21 in der Nähe des inneren Endes mit seiner inneren Stirnfläche 11 des Körpers 5. Das freie radial und seitlich elastisch auslenkbare Ende 21 des Armes 16 besitzt eine nach innen zur Achse des Organs 5 gerichtete Nase 23, die eine spezielle Form besitzt, die weiter unten beschrieben werden wird. Diese Nase 23 ragt in eine spezielle Kulissenführungsnut 25 hinein, die in der abgeflachten Aussenwand 14 des inneren Achsenkörpers 6 eingearbeitet ist. Diese Nut besitzt eine im wesentlichen herzförmige Form 26 in der inneren Hälfte des Organs 6, die auf der Figur 1 aus dem Organ 5 vorsteht. Die Nut 25 besitzt einen geradlinigen Bereich 27, der sich symmetrisch zur axialen Symmetrieachse von der Spitze des Herzes zum äusseren Ende des Organs 6 hin erstreckt und in der Nähe dieses Endes durch einen Quersteg 28 unterbrochen ist. Der herzförmige Bereich 26 der den Verschiebeweg der Nase des Arms bildenden Nut besitzt zwei seitlich von der Symmetrieachse versetzte und parallel zur Achse X-X verlaufende geradlinige Nutenbereiche 29, 30 unterschiedlicher Länge. Der kürzere Bereich 29 ist mit dem geradlinigen axialen Bereich 27 durch einen geradlinigen Verbindungsbereich 31 verbunden, der bezogen auf die axialen Bereiche 29, 30 schräg mit einem verhältnismässig kleinen Winkel verläuft. Der zweite achsenparallele Nutenbereich 30 ist durch einen breiteren, jedoch kürzeren und steileren Nutenbereich 38 mit dem axialen und mittigen Nutenbereich 27 verbunden.

Der herzförmige Nutenteil 26 wird zum freien Ende 12 des Organs 6 hin durch eine im wesentlichen Z-förmige Wand 32 verschlossen. Diese Wand besitzt einen äusseren Wandteil 33, der sich von der Aussenwand des kürzeren achsparallelen Nutenbereichs 29 schräg zur Achse des Teils 6 in Richtung des freien Endes 12 hin erstreckt, und einen mittleren Wandteil 34, der im wesentlichen parallel zum Wandteil 31 zur Achse hin, jedoch in entgegengesetzter Richtung zum Teil 33 verläuft und dabei mit letzteren ein V bildet, dessen Spitze zu Stirnfläche 12 hin gerichtet ist. Das Ende 36 des mittleren Wandteils 34 liegt bezogen auf die Achse X-X des inneren Achsenorgans 6 in einem Abstand, der kleiner ist als der Abstand von dieser Achse der inneren, den achsparallelen Nutenbereich 29 bildenden Wand 37. An den mittleren Wandteil 34 der im wesentlichen Z-förmigen Abschlußwand 32 des herzförmigen Nutenteils 26 schließt sich eine Wand 39 an, die im dargestellten Ausführungsbeispiel der Erfindung ungefähr rechtwinklig zum Wandteil 34 praktisch bis zur Aussenwand 40 des längeren achsparallelen Nutenteils 30 verläuft, abgesehen von einem kurzen Einmündungsteil, der etwa rechtwinklig zu dieser Wand 40 gerichtet ist.

Der Z-förmigen Wand 32 gegenüberliegend wird die herzförmige Nut 26 durch eine Innenwand 42 begrenzt. Die Innenwand 42 besitzt ein V-förmiges Profil, dessen Spitze 43 vom freien Ende 12 weggerichtet ist und damit ein Einrasten der Nase 23 des federnden Arms 16 bewirkt. Der Boden des Nutenteils 45, der zwischen den Begrenzungswänden 39 und 42 die beiden achsparallelen Herznutenbereiche 29 und 30 miteinander verbindet, steigt in Richtung zum Nutenbereich 30 progressiv an, sodass in der Verlängerung zu der den Nutenbereich 30 begrenzten Innenwand 46 eine Stufe 47 vorhanden ist, die sich bis zum äusseren Wandteil 39 der Z-förmigen Abschluβwand 32 erstreckt.

Die Nase 23 am Ende 21 des elastisch auslenkbaren Arms 16 des äusseren Achsenorgans 5 ist entsprechend der Gestaltung der Nut, in der er gleitet, ausgebildet. Zu diesem Zweck besitzt die vordere Seitenfläche 49 der Nase 23 ein V-förmiges Profil, das dem der zwei Wandteile 33, 34 der Z-förmigen Abschluβwand 32 der herzförmigen Nut 26 entspricht. Die Innenseite 50 der Nase 23 hat ebenfalls ein V-förmiges Profil, das dem der Innenwand 42 des Verbindungsnutteils 45 entspricht. Die zum Nutengrund hin gerichtete Stirnfläche 51 der Nase 23 ist in einem Bereich 52 abgeschrägt, entsprechend der Rampe im Boden des Verbindungsnutteils 45.

Die soeben beschriebene Ausführungsform der erfindungsgemässen versenkbaren Drehknopfvorrichtung arbeitet wie folgt.

Die Figur 2 zeigt die Vorrichtung in der nicht versenkten Stellung des Drehknopfes 2, in der dieser verdreht werden kann. Der äussere Achsenkörper 5 wird dabei axial auf dem inneren Körper 6 trotz der sie auseinanderdrückenden Schraubenfeder 7 dadurch gehalten, daß die Nase 23 des Federarms 17 mit seiner hinteren Seitenfläche 50 an dem ein entsprechendes Profil aufweisenden Quersteg 28, der die Nut 27 unterbricht, anliegt. Dieses Hintergreifen des Stegs 28 durch die Nase 23 wurde dank der elastischen Radialauslenkung nach aussen des Endes 21 des Arms 16 beim Aufstecken des äusseren Achsenorgans 5 auf das innere Achsenorgan 6 ermöglicht.

Nach der Einstellung des Drehkopfes 2 in seiner gewünschten Winkelstellung wird der Knopf in die Bedienungsblende hineingedrückt, sodass er die auf der Figur 3 dargestellte Stellung einnimmt und sich in dieser verriegelt. Während dieses Eindrückens gleitet die Nase 23 des federnden Arms 16 zunächst in der geradlinigen mittigen Nut 27 und dann entlang der Innenwand des schrägen Nutteils 21 und des darauf folgenden achsparallelen Nutteils 29 bis zum Anschlag an der Z-förmigen Verschlußwand 32 der herzförmigen Nut 26 im Bereich des V der Wände 33 und 34. Wenn jetzt der Druck auf den Knopf 2 aufhört, gleitet die Nase 23 unter der Wirkung der axialen Druckfeder 7 und der zur Achse X-X hin gerichteten elastischen Rückstellkraft der Feder entlang der schrägen Wände 34 und 42 des quer gerichteten Nutenverbindungsteils 45, bis die Nase 23 dann in der Vertiefung der V-förmigen Nutenwand 42 einrastet. Bei einem erneuten Druck auf den Drehknopf 2 gleitet die Nase 23 entlang der geneigten Nutenwand 39 in die achsparallele Nut 30 der herzförmigen Führungsnut 26. Wenn jetzt der Druck auf den Knopf aufhört, kann die Nase ungehindert unter der Kraft der Druckfeder 7 in dem geradlinigen Nutenbereich 30, dem schrägen sich daran anschließende Nutenbereich 30 und dem axiale Nutenbereich 27 gleiten, sodass der Kopf 2 in seine auf der Figur 2 dargestellte äussere Stellung zurückkehren kann.

Bei der auf den Figuren 1 bis 15 dargestellten Ausführungsform der Erfindung, die soeben beschrieben worden ist, erstreckt sich der federnde Arm 16 mit seinem freien Ende in Richtung des inneren Endes 11 des äusseren Achsenkörpers 5. Infolgedessen wird der Arm auf Zug und Biegung beansprucht.

Die Figuren 16 bis 29 zeigen eine andere Ausführungsform einer erfindungsgemässen versenkbaren Drehgriffvorrichtung. Auf diesen Figuren haben die in ihrer Form unterschiedlichen jedoch funktionnel mit der ersten Ausführungsform vergleichbaren Organe, Teile und Einzelheit die gleiche Bezugszahl, jedoch jetzt mit einem Apostroph versehen. Bei dieser Ausführungsform erstreckt sich der federnde Arm, jetzt mit 16' bezeichnet, mit seinem freien Ende 31, in Richtung des den Drehkopf tragenden Endes des äusseren Achsenkörpers 5'. Die Wurzel 17' des Armes befindet sich in der Nähe des freien Endes 11' dieses Organs 5'. Wie beim ersten Ausführungsbeispiel ist der Arm 16' radial und seitlich in einem entsprechenden Fenster 18' in der Wand des hülsenförmigen Organs 5' elastisch auslenkbar. Bei dieser zweiten Ausführungsform besitzt die Aussenhülse 6' einen axial gerichteten Schlitz 53, der dem Arm 16' diametral gegenüberliegt, und im wesentlichen in der Höhe der Nase 23' und der Wurzel des Arms 16' an seinen Enden geschlossen ist. Das innere Achsenorgan 6', auf dem das äussere Organ 5' in seiner auf den Figuren 22 bis 26 dargestellten zweiten Ausführungsform axial verschiebbar ist, besitzt eine Führungsnut 25' für die Nase 23' des Federarms 16', die im wesentlichen die gleichen baulichen Merkmale aufweist, wie die Führungsnut 25 der ersten Ausführungsform, wie dies den Figuren 17 bis 21 zu entnehmen ist. Jedoch befindet sich jetzt die Nut 25' in der äusseren Hälfte des Organs 6' und besitzt nur eine geringe Tiefe, wie insbesondere die Figuren 16, 18 und 21 zeigen. Der mittige Nutenbereich 27' läuft bis zum äusseren Ende des Organs 6', das an dieser Stelle eine axiale vorstehende Zunge 55 besitzt, die die Breite der Nut hat. Die Z-förmige Verschlußwand 32' der herzförmigen Nut 25' befindet sich jetzt etwa in der Mitte der Länge des Organs 6'. Die Innenwände der herzförmigen Nut 26', an denen die Nase 23' bei der Betätigung der Vorrichtung entlang gleitet, sind als Seitenwände eines inselartigen entsprechenden Vorsprungs 56 ausgebildet.

Bei der zweiten Ausführungsform ist in der Wand des Organs 6' der Nut 25' diametral gegenüberliegend, ein sich axial erstreckender radial federnd auslenkbarer Arm 59 ausgeschnitten, dessen Wurzel sich vom Boden des zur Aufnahme der Feder 7 dienenden axialen Hohlraums aus zum inneren Ende des Organs hin erstreckt. Dieser Arm 59 besitzt einen radial nach aussen über die Umfangsfläche des Organs vorragenden Vorsprung 60, der auf seiner zur Wurzel des Arms 59 hin gerichteten Seite eine Abschrägung 61 aufweist. Dieser Arm 59 mit seinem Vorsprung 60 und seiner Abschrägung 61 ist beim Aufschieben des äusseren Organs 5' elastisch radial nach innen auslenkbar, und greift dann in den Schlitz 53 des äusseren Organs 5' ein, was zur Folge hat, daß die beiden Organe 5' und 6' trotz der Wirkung der Druckfeder 7 verbunden bleiben.

Die Wirkungsweise der zweiten Ausführungsform der Erfindung entspricht im wesentlichen der der ersten Ausführungsform und braucht daher nicht von neuem näher beschrieben zu werden. Die Figuren 7 und 20 und 29 zeigen die Vorrichtung in ihren zwei Endstellungen. Wie der Figur 28 zu entnehmen ist, werden jetzt die zwei Achsenorgane nach ihrer Montage dadurch zusammengehalten, daß der Vorsprung 60 des Arms 59 die Begrenzungswand des Schlitzes 53 hintergreift und in dieser Stellung blockiert ist. Das Eingreifen des Vorprungs in den Schlitz war bei der Montage dank der Abschrägung 61 des Vorprungs möglich. Bei dieser zweiten Ausführungsform wird die Führung der Nase des elastischen Arms praktisch nur durch die inselförmige Innenwand der herzförmigen Führungsbahn bewirkt, sodaß die Nut gegebenenfalls nicht mehr notwendig ist. Bei der zweiten Ausführungsform wird anders als bei der ersten der federnde Arm 17' nicht auf Zug, sondern auf Druck beansprucht.

Den beiden lediglich als Beispiel dargestellten und beschrieben Ausführungsformen ist gemeinsam, daß sie lediglich durch Zusammenbau von drei Bauteilen gebildet werden, nämlich den zwei drehfest miteinander verbundenen, jedoch axial zueinander verschiebbaren Achsenorgan und der Druckfeder. Die Achsenteile sind in vorteilhafterweise als Gußteile ausgeführt und bestehen aus Kunststoff. Der Zusammenbau der Vorrichtung ist äusserst einfach und erfordert lediglich das Einsetzen der Druckfeder in das äussere Achsenorgan und dann das axiale Einschieben des inneren Organs in das äussere Organ, wobei die Organe dann durch einstückig mit den Organen ausgeführte Mittel gegen die Kraft der Feder zwischen ihnen zusammengehalten werden.

## Patentansprüche

1. Versenkbare Drehgriffvorrichtung einer Schalt-oder Stelleinrichtung insbesondere eines Haushaltsgeräts, mit einem in verschiedenen Winkelstellungen einstellbaren Drehknopf (2), der axial zwischen einer äusseren vor einer Aussenfläche des Geräts befindlichen Drehwinkelverstellstellung und einer in dieser Fläche versenkten Stellung bewegbar ist, einer zweiteilig ausgeführten, drehfest mit dem Drehknopf (2) verbundenen Drehachse (4) mit einem inneren axial feststehenden Achsenorgan (6) und einem äusseren auf diesem mit Hilfe einer Kulissenführung axial verschiebbaren hülsenförmigen Achsenorgan (5) und einer zwischen den zwei Achsenorganen angeordneten Druckfeder (7) zur Rückstellung des Drehknopfes (2) in seine äussere nicht versenkte Stellung, wobei die Kulissenführung eine auf der Aussenfläche des inneren Achsenorgans vorgesehene Führungbahn (25, 25') besitzt, in der ein mit dem äusseren Achsenorgan axial fest verbundener Körper geführt ist, sodaß nach einer Winkeleinstellung des Drehknopfes in seiner äusseren Stellung dieser Knopf durch eine axial gerichtete, auf ihn ausgeübte erste Druckkraft in die Aussenfläche versenkbar und in seiner versenkten Stellung darin verriegelbar ist, und durch einen zweiten axial gerichteten Druck der Druckknopf wieder freigebbar ist, sodaß er unter Wirkung der Rückstellfeder in seine äussere Stellung zurückkehren kann, wobei der genannte geführte Körper eine radial nach innen vorstehende Nase (23, 23') am Ende (21, 21') eines einteilig mit dem hülsenförmigen äusseren Hülsenorgan (5, 5') ausgeführten, im wesentlichen parallel zu dessen axialer Richtung ausgerichteten Arms (16, 16') ist, der radial und seitlich elastisch aus einer Ruhestellung auslenkbar ist, wobei die genannte Führungsbahn (25, 25') der Kulissenführung einen herzförmigen Teil (26, 26') besitzt, der an seiner Spitze in einen axial gerichteten Bereich (27, 27') einmündet und dessen zwei seitliche Bereiche (29, 29' ; 30, 30') an ihren von der Spitze entfernten Enden durch einen quer gerichteten Teil (45, 45') miteinander verbunden sind, der eine Innenwand (42) und eine gegenüberliegende Z-förmige Außenwand (32) aufweist und in dessen Innenwand eine Vertiefung vorgesehen ist, in die die Nase (23, 23') des auslenkbaren Arms (16, 16') einrastbar ist, **dadurch gekennzeichnet, daß** die Nase (23, 23') eine vordere Seitenfläche (49) mit einem V-förmigen Profil, das dem zweier Wandteile (33, 34) der Z-förmigen Außenwand (32) der herzförmigen Nut (26, 26') entspricht, und eine Innenseite (50) mit einem V-förmigen Profil, das dem der Innenwand (42) entspricht, aufweist, wobei eine zum Nutengrund hin gerichtete Stirnfläche (51) der Nase (23, 23') der Form des Bodens des quer gerichteten Teils (45, 45') des herzförmigen Teils (26, 26') der Führungsbahn (25, 25') entsprechend abgeschrägt ist.

2. Vorrichtung nach Anspruch 1, **dadurch gekennzeichnet, daß** die beiden Achsenorgane (5, 6) jeweils einen unrunden Querschnitt aufweisen und somit drehfest miteinander verbunden sind.

3. Vorrichtung nach Anspruch 2, **dadurch gekennzeichnet, daß** die Führungsbahn (25) von einer Nut gebildet wird, die in der Außenfläche des inneren Achsenorganes vorgesehen ist, wobei in dem Verbindungsnutenteil (45) gegenüber der Innenwand (42) eine Außenwand (32) vorhanden ist, die Führungsflächen (34, 39) aufweist, entlang denen die Nase (23) von einer der zwei seitlichen Nutenbereiche in die Raststellung und aus dieser in den anderen seitlichen Nutenbereich unter Wirkung der auf den Drehknopf ausgeübten Druckkräften gleiten kann.

4. Vorrichtung nach Anspruch 3 **dadurch gekennzeichnet, daß** der axial gerichtete Nutenbereich (27) durch einen Quersteg (28) unterbrochen ist und daß die Nase (23) des Arms (16) auch radial nach aussen elastisch auslenkbar ist, sodaß sie bei dem axialen Einschieben des inneren Achsenorgans (6) in das äussere Achsenorgan (5) den Quersteg (28) bei dem Gleiten in dem axial gerichteten Nutenbereich (27) zu dem herzförmigen Nutenteil (26) den Steg (28), jedoch nicht im entgegengesetzten Sinn, überlaufen kann und danach die Verbindung der zwei Achsenorgane (5, 6) entgegen der Rückstellfeder (7) gewährleistet.

5. Vorrichtung nach Anspruch 4, **dadurch gekennzeichnet, daß** das freie Ende (21) des Arms (16) sich in dem zum inneren Achsenorgan (6) hin gerichteten Endbereich des äusseren Achsenorgans (5) befindet, und der Arm (16) in seiner in dem Querbereich (25) des herzförmigen Nutenteils (26) eingerasteten Stellung auf Druck beansprucht wird.

6. Vorrichtung nach Anspruch 2, **dadurch gekennzeichnet, daß** die genannte Führungsbahn (25') der Kulissenführung einen herzförmigen Bahnteil (26') besitzt, dessen Spitze in einen axial gerichteten Führungsbahnbereich (27') einmündet und die im wesentlichen durch eine entsprechend ausgebildete Erhebung der Aussenfläche des Organs (6') bestimmt wird, entlang der die Nase (23') dank ihrer elastischen seitlichen Auslenkung gleitet, wenn der Drehknopf betätigt wird, um sich zwischen seinen zwei axialen Stellungen zu bewegen.

7. Vorrichtung nach Anspruch 6, **dadurch gekennzeichnet, daß** das äussere Achsenorgan (5') eine in vorteilhafter Weise dem Arm (16') diametral gegenüberliegende axial gerichtete schlitzförmige Ausnehmung (53) besitzt, in die ein radial elastich auslenkbarer Arm (59) des inneren Achsenorgans (16') einrastbar ist, um die Verbindung der zwei Achsenorgane (5', 6') entgegen der Wirkung der Rückstellfeder (7') zu bewirken.

8. Vorrichtung nach einem der Ansprüche 6 oder 7, **dadurch gekennzeichnet, daß** das Ende (21') des Arms (16') sich zum Endbereich des äusseren Organs hin erstreckt, auf das der Drehknopf (2') aufgesetzt ist, und daß der Arm in seiner in dem herzförmigen Führungsbahnteil (26') eingerasteten Stellung auf Druck beansprucht ist.

9. Vorrichtung nach einem der Ansprüche 1 bis 8, **dadurch gekennzeichnet, daß** die Seitenflächen der Nase (23, 23') des Arms (16, 16') der Führungsbahn entsprechend ausgebildet sind.

## Claims

1. A retractable rotating knob of a switch or positioning device, especially of a household appliance, with a rotating knob (2) adjustable in different angular positions, which is axially movable between an outer rotation angle adjusting position located in front of an outer surface of the device and in a position that is retracted into this surface, a stationary two-piece rotating axis (4) connected to the rotating knob (2) with an inner axially stationary axial body (6), and an outer tubular axial body (5) that can be axially displaced on the same with the aid of a connecting guide member,.and a compression spring (7) arranged between the two axial bodies for the resetting of the rotating knob (2) into its outer, non-retracted position, wherein the connecting guide member has a guide way (25, 25') provided on the outer surface of the inner axial body, in which a body firmly connected to the outer axial body is guided so that upon an angular adjustment of the rotating knob in its outer position, this knob can be retracted into the outer surface and locked in its retracted position within the same by means of an axially aligned first compression force exerted upon the same, and the pushbutton can be unlocked again by means of a second axially aligned pressure so that it may return to its outer position under the effect of the return spring, wherein the said guided body is a radially inward protruding lug (23, 23') at the end (21, 21') of an arm (16, 16') embodied as one piece with the tubular outer tube body (5, 5'), which is essentially aligned parallel to its axial direction, which can be radially and lateral flexibly displaced from its rest position, wherein the said guide way (25, 25') of the connecting guide member has a heart-shaped part (26, 26'), which at its peak ends in an axially aligned area (27, 27'), and the two lateral areas (29, 29'; 30, 30') of which are connected to each other at their ends that are distant from their peaks by means of a laterally directed part (45, 45'), which has an interior wall (42) and an opposing Z-shaped exterior wall (32), and in the interior wall of which a recess is provided, into which the lug (23, 23') of the displaceable arm (16, 16') can be engaged, **characterized in that** the lug (23, 23') has a front lateral surface (49) with a V-shaped profile, which corresponds to two of the wall parts (33, 34) of the Z-shaped exterior wall (32) of the heart-shaped groove (26, 26'), and an interior side (50) with a V-shaped profile, which corresponds to that of the interior wall (42), wherein a front surface (51) of the lug (23, 23') directed toward the bottom of the groove is slanted according to the shape of the bottom of the laterally directed part (45, 45') of the heart-shaped part (26, 26') of the guide way (25, 25').

2. The device according to claim 1, **characterized in that** the two axial bodies (5, 6) each have an out-of-round cross-section, and thus are connected to each other in a pivot-proof manner.

3. The device according to claim 2, **characterized in that** the guide way (25) is formed by a groove, which is provided in the outer surface of the inner axial body, wherein an exterior wall (32) is present within the connecting groove part (45) opposite of the interior wall (42), which has guide surfaces (34, 39), along which the lug (23) can glide from one of the two lateral groove areas into the rest position, and from the same into the other lateral groove area under the effect of the compression forces exerted upon the pushbutton.

4. The device according to claim 3, **characterized in that** the axially aligned groove area (27) is interrupted by a cross bar (28), and that the lug (23) of the arm (16) can also flexibly be displaced radially toward the exterior so that it can over-travel the bar (28), with the axial insertion of the inner axial body (6) into the outer axial body (5) during the gliding into the axially aligned groove area (27) toward the heart-shaped groove part (26), but not in the opposite direction(28), and subsequently ensuring the connection of the two axial bodies (5, 6) in opposite direction of the return spring (7).

5. The device according to claim 4, **characterized in that** the free end (21) of the arm (16) is located within the end area of the outer axial body (5) that is positioned toward the inner axial body (6), and pressure is exerted on the arm (16) in its position engaged in its lateral area (25) of the heart-shaped groove part (26).

6. The device according to claim 2, **characterized in that** the said guide way (25') of the connecting guide member has a heart-shaped guide way part (26'), the peak of which extends into an axially aligned guide way area (27'), and which is essentially determined by means of a respectively embodied elevation of the outer surface of the body (6'), along which the lug (23') glides due to its flexible lateral deflection, when the rotating knob is actuated in order to move between its two axial positions.

7. The device according to claim 6, **characterized in that**, in an advantageous manner, the outer axial body (5') has an axially aligned, slot-shaped recess (53) positioned diametrically opposite of the arm (16'), into which a radially flexible deflecting arm (59) of the inner axial body (16') can be engaged in order to effect the connection of the two axial bodies (5', 6') opposite of the effect of the return spring (7').

8. The device according to one of the claims 6 or 7, **characterized in that** the end (21') of the arm (16') extends toward the end area of the outer body, on which the pushbutton (2') is attached, and that pressure is exerted on the arm in its position engaged in the heart-shaped guide way part (26').

9. The device according to one of the claims 1 to 8, **characterized in that** the lateral surfaces of the lug (23, 23') of the arm (16, 16') are embodied in accordance with the guide way.

## Revendications

1. Dispositif rétractable à bouton tournant d'un dispositif de commande ou de réglage, en particulier d'un appareil ménager, comportant un bouton tournant (2), qui peut être réglé dans différentes positions angulaires et qui est mobile dans le sens axial entre une position de réglage angulaire extérieure, située devant une face extérieure de l'appareil, et une position encastrée dans cette face, un axe de rotation (4), qui est réalisé en deux parties et est assemblé solidaire en rotation avec le bouton tournant (2) et qui comporte un organe axial intérieur (6) immobile dans le sens axial et un organe axial extérieur (5) en forme de manchon, mobile dans le sens axial au moyen d'une coulisse de guidage, et un ressort de pression (7), disposé entre les deux organes axiaux et destiné à ramener le bouton tournant (2) dans sa position extérieure non encastrée, la coulisse de guidage comportant une voie de guidage (25, 25'), qui est prévue sur la face extérieure de l'organe axial intérieur et dans laquelle est guidé un corps relié de manière fixe dans le sens axial avec l'organe axial extérieur, de telle sorte que, à la suite d'un réglage angulaire du bouton tournant dans sa position extérieure, ledit bouton pouvant, sous l'effet d'une première force de pression exercée sur lui dans le sens axial, s'encastrer dans la face extérieure et être verrouillé dans celle-ci dans sa position encastrée, et, sous l'effet d'une deuxième pression dirigée dans le sens axial, le bouton peut à nouveau être débloqué, de telle sorte que, sous l'effet du ressort de rappel, il peut revenir dans sa position extérieure, sachant que ledit corps guidé est un ergot (23, 23') en saillie vers l'intérieur sur l'extrémité (21, 21') d'un bras (16, 16'), qui est réalisé d'un seul tenant avec l'organe axial extérieur (5, 5') en forme de manchon et est orienté sensiblement parallèlement à la direction axiale de ce dernier, et qui peut pivoter radialement et latéralement de manière élastique hors d'une position de repos, ladite voie de guidage (25, 25') de la coulisse de guidage comportant une partie (26, 26') en forme de coeur, qui débouche avec sa pointe dans une zone (27, 27') orientée dans le sens axial et dont les deux zones latérales (29, 29' ; 30, 30') sont reliées entre elles au niveau de leurs extrémités éloignées de la pointe par l'intermédiaire d'une partie (45, 45') orientée transversalement, qui comporte une paroi intérieure (42) et une paroi extérieure (32) opposée en forme de Z et dont la paroi intérieure comporte un creux, dans lequel peut s'encliqueter l'ergot (23, 23') du bras (16, 16') pivotant, **caractérisé en ce que** l'ergot (23, 23') comporte une face latérale avant (49) avec un profil en forme de V, qui correspond à celui de deux parties (33, 34) de la paroi extérieure (32) en forme de Z de la rainure (26, 26') en forme de coeur, et une face intérieure (50) avec un profil en forme de V qui correspond à celui de la paroi intérieure (42), sachant qu'une face frontale (51) de l'ergot (23, 23'), orientée vers le fond de la rainure, est chanfreinée de manière correspondante à la forme du fond de la partie (45, 45'), orientée transversalement, de la partie (26, 26') en forme de coeur de la voie de guidage (25, 25').

2. Dispositif selon la revendication 1, **caractérisé en ce que** les deux organes axiaux (5, 6) ont chacun une section non ronde et sont donc assemblés entre eux de manière immobile en rotation.

3. Dispositif selon la revendication 2, **caractérisé en ce que** la voie de guidage (25) est formée par une rainure, qui est prévue dans la face extérieure de l'organe axial intérieur, sachant que dans la partie à rainure d'assemblage (45), il est prévu en face de la paroi intérieure (42) une paroi extérieure (32) qui comporte les surfaces de guidage (34, 39), le long desquelles l'ergot (23) peut glisser depuis l'une des deux zones de rainure latérales dans la position d'encliquetage et à partir de celle-ci dans l'autre zone de rainure latérale sous l'effet des forces de pression exercées sur le bouton tournant.

4. Dispositif selon la revendication 3, **caractérisé en ce que** la zone de rainure (27) orientée dans le sens axial est interrompue par une barrette transversale (28) et **en ce que** l'ergot (23) du bras (16) peut aussi pivoter élastiquement vers l'extérieur dans le sens radial, de telle sorte que, lors de l'introduction axiale de l'organe axial intérieur (6) dans l'organe axial extérieur (5), ledit ergot peut passer au-dessus de la barrette transversale (28) lors du glissement dans la zone de rainure (27) orientée dans le sens axial vers la partie de rainure (26) en forme de coeur, et non pas dans le sens opposé, et garantit ensuite la liaison des deux organes axiaux (5, 6) à l'encontre du ressort de rappel (7).

5. Dispositif selon la revendication 4, **caractérisé en ce que** l'extrémité libre (21) du bras (16) se situe dans l'organe axial extérieur (5), à savoir dans sa zone d'extrémité orientée vers l'organe axial intérieur (6), et le bras (16) est sollicité en pression dans sa position encliquetée dans la zone transversale (25) de la partie de rainure (26) en forme de coeur.

6. Dispositif selon la revendication 2, **caractérisé en ce que** ladite voie de guidage (25') de la coulisse de guidage comporte une partie (26') en forme de coeur, dont la pointe débouche dans une zone de la voie de guidage (27') orientée dans le sens axial et qui est déterminée sensiblement par une surélévation de forme correspondante sur la face extérieure de l'organe axial (6'), le long de laquelle l'ergot (23') glisse grâce à son pivotement latéral élastique, lorsque le bouton tournant est actionné, afin de se déplacer entre ses positions axiales.

7. Dispositif selon la revendication 6, **caractérisé en ce que** l'organe axial extérieur (5') comporte un évidement (53) en forme de fente, qui est orienté dans le sens axial et, de manière avantageuse, est diamétralement opposé au bras (16') et dans lequel peut s'encliqueter un bras (59), pivotant élastiquement dans le sens radial, de l'organe axial intérieur (6'), afin de réaliser l'assemblage des deux organes axiaux (5', 6') à l'encontre de l'action du ressort de rappel (7').

8. Dispositif selon la revendication 6 ou 7, **caractérisé en ce que** l'extrémité (21') du bras (16') s'étend vers la zone d'extrémité de l'organe axial extérieur, sur lequel est posé le bouton tournant (2'), et **en ce que** le bras est sollicité en pression dans sa position encliquetée dans la partie de voie de guidage (26') en forme de coeur.

9. Dispositif selon l'une quelconque des revendications 1 à 8, **caractérisé en ce que** les faces latérales de l'ergot (23, 23') du bras (16, 16') sont réalisées de manière correspondante à la voie de guidage.
